# EUROPÄISCHE PATENTSCHRIFT

(11) **EP 3 596 398 B1**
(45) Veröffentlichungstag und Bekanntmachung des Hinweises auf die Patenterteilung: **05.05.2021**
(21) Anmeldenummer: 18718503.8
(22) Anmeldetag: 12.03.2018
(51) Int. Cl.: F24D 19/02

(54) **VORRICHTUNG ZUR BEFESTIGUNG EINES TEMPERIERKÖRPERS AN EINER WAND**
DEVICE FOR FASTENING A TEMPERATURE-CONTROL BODY TO A WALL
DISPOSITIF PERMETTANT DE FIXER UN CORPS DE THERMORÉGULATION À UNE PAROI

(30) Priorität: 14.03.2017 CH 3082017
(43) Veröffentlichungstag der Anmeldung: 22.01.2020
(73) Patentinhaber: Zehnder Group International AG, 5722 Gränichen (CH)
(72) Erfinder: WESCHLE, Hans-Peter, 77743 Neuried (DE); WURSTHORN, Manfred, 77933 Lahr (DE)
(74) Vertreter: Rentsch Partner AG
(86) Internationale Anmeldenummer: PCT/IB2018/051618
(87) Internationale Veröffentlichungsnummer: WO 2018/167637

(56) Entgegenhaltungen:
- DE-A1-102010 047 394
- DE-U1- 20 115 976
- DE-U1- 20 119 875

## Beschreibung

Die Erfindung bezieht sich auf eine Vorrichtung zum Befestigen eines Temperierkörpers, wie z.B. eines hydronisch betriebenen Heiz- oder Kühlkörpers, an einer Wand. Derartige Vorrichtungen werden auch als Wandkonsolen bezeichnet.

Es gibt einer sehr grosse Vielfalt derartiger Vorrichtungen sowohl in Leichtbauweise für Temperierkörper relativ kleiner Masse als auch in Schwerbauweise für Temperierkörper relativ grosser Masse.

Eine Vorrichtung gemäß dem Oberbegriff des Anspruchs 1 geht aus DE 10 2010 047 394 A1 hervor.

Der Temperierkörper kann ein hydronischer Temperierkörper sein, der einen von einem Wärmeträgerfluid, vorzugsweise Wasser, durchströmbaren Körper aufweist, welcher eine Vorlaufleitung zum Einleiten von Wärmeträgerfluid in den Körper sowie eine Rücklaufleitung zum Ausleiten von Wärmeträgerfluid aus dem Körper aufweist.

Eine Herausforderung stellen schwere Stahlheizkörper dar, wobei mehrsäulige Heizkörper besonders hohe Anforderungen an die Stabilität, die Aushebe- und Verschiebesicherheit und die Erschwinglichkeit der Vorrichtung sowie an die Einfachheit der Wandmontage unter Verwendung einer solchen Vorrichtung stellen.

Es gibt eine sehr grosse Anzahl bekannter Vorrichtungen zum Befestigen schwerer Temperierkörper an einer Wand, die jedoch nicht allen genannten Anforderungen in befriedigender Weise gerecht werden.

Der Erfindung liegt die Aufgabe zugrunde, eine Vorrichtung zum Befestigen eines Temperierkörpers bereitzustellen, die auch im Falle der Wandmontage von Temperierkörpern grosser Masse den genannten Anforderungen gerecht wird.

Zur Lösung dieser Aufgabe stellt die Erfindung eine Vorrichtung zum Befestigen eines Temperierkörpers an einer Wand gemäß der technischen Lehre des Anspruchs 1 bereit. Die Vorrichtung weist ein zum Befestigen an der Wand dienendes Wandelement mit einem an dem Wandelement befestigten Auflageelement zum Abstützen des Temperierkörpers sowie mindestens einem an dem Wandelement befestigten Halteelement zum Halten des Temperierkörpers aufweist, wobei das Wandelement im an der Wand befestigten Zustand eine der Wand zugewandte erste Seite und eine von der Wand abgewandte zweite Seite hat. Erfindungsgemäss ist das Wandelement in Form einer eine Längsrichtung definierenden Profilschiene ausgebildet, welche im Bereich ihrer ersten Längskante einen ersten Randbereich und im Bereich ihrer zweiten Längskante einen zweiten Randbereich aufweist, wobei sich die beiden Randbereiche der Profilschiene im an der Wand befestigten Zustand des Wandelements jeweils von der Ebene der Wandoberfläche bzw. von der der Wand zugwandten ersten Seite des Wandelements weg erstrecken, wobei der erste Randbereich und der zweite Randbereich der Profilschiene auf der von der Wand abgewandten zweiten Seite der Profilschiene jeweils mindestens einen Teilbereich haben, in welchem eine an diesen Teilbereich angelegte jeweilige Tangentialebene im an der Wand befestigten Zustand des Wandelements mit der Ebene der Wandoberfläche einen jeweiligen Winkel bildet. Der jeweilige Winkel liegt im Bereich von 95° bis 175° wobei das mindestens eine Haltelement jeweils zwei Kontaktbereiche aufweist, in welchen es in seinem an dem Wandelement befestigten Zustand jeweils den ersten Randbereich und den zweiten Randbereich der Profilschiene kontaktiert, und/oder das Auflageelement zwei Kontaktbereiche aufweist, in welchen es in seinem an dem Wandelement befestigten Zustand jeweils den ersten Randbereich und den zweiten Randbereich der Profilschiene kontaktiert.

Dadurch wird einerseits eine Stabilisierung des an der Wand zu befestigenden Wandelements erreicht. Die sich im an der Wand befestigten Zustand des Wandelements von der Ebene der Wandoberfläche bzw. von der der Wand zugewandten Seite des Wandelements weg erstreckenden beiden Randbereiche ermöglichen andererseits einen stabilisierenden Formschluss zwischen dem Wandelement und dem daran befestigten Auflageelement sowie zwischen dem Wandelement und dem daran befestigten mindestens einen Halteelement.

Weitere Vorteilhafte Ausführungen ergeben sich aus den Ansprüchen 2 bis 15.

Weitere Vorteile, Merkmale und Anwendungsmöglichkeiten der Erfindung ergeben sich aus der nun folgenden Beschreibung bevorzugter Ausführungsbeispiele anhand der Zeichnung. Es zeigen:
- Fig. 1: eine Perspektivansicht eines ersten Ausführungsbeispiels der erfindungsgemässen Vorrichtung;
- Fig. 1A: eine Perspektivansicht des ersten Ausführungsbeispiels der erfindungsgemässen Vorrichtung;
- Fig. 1B: eine Seitenansicht des ersten Ausführungsbeispiels der erfindungsgemässen Vorrichtung;
- Fig. 1C: eine Vorderansicht des ersten Ausführungsbeispiels der erfindungsgemässen Vorrichtung;
- Fig. 1D: eine Draufsicht des ersten Ausführungsbeispiels der erfindungsgemässen Vorrichtung;
- Fig. 2: eine Perspektivansicht eines zweiten Ausführungsbeispiels der erfindungsgemässen Vorrichtung;
- Fig. 2A: eine Perspektivansicht des zweiten Ausführungsbeispiels der erfindungsgemässen Vorrichtung;
- Fig. 2B: eine Seitenansicht des zweiten Ausführungsbeispiels der erfindungsgemässen Vorrichtung;
- Fig. 2C: eine Vorderansicht des zweiten Ausführungsbeispiels der erfindungsgemässen Vorrichtung;
- Fig. 2D: eine Draufsicht des zweiten Ausführungsbeispiels der erfindungsgemässen Vorrichtung;
- Fig. 3: eine Perspektivansicht eines dritten Ausführungsbeispiels der erfindungsgemässen Vorrichtung;
- Fig. 3A: eine Perspektivansicht des dritten Ausführungsbeispiels der erfindungsgemässen Vorrichtung;
- Fig. 3B: eine Seitenansicht des dritten Ausführungsbeispiels der erfindungsgemässen Vorrichtung;
- Fig. 3C: eine Vorderansicht des dritten Ausführungsbeispiels der erfindungsgemässen Vorrichtung;
- Fig. 3D: eine Draufsicht des dritten Ausführungsbeispiels der erfindungsgemässen Vorrichtung;
- Fig. 4: eine Seitenansicht des ersten Ausführungsbeispiels der erfindungsgemässen Vorrichtung in einem Anwendungsbeispiel;
- Fig. 5: eine Schnittansicht des Wandelements des ersten, zweiten und dritten Ausführungsbeispiels der erfindungsgemässen Vorrichtung entlang eines Schnitts quer zur Längsrichtung des Wandelements;
- Fig. 6: eine Schnittansicht des Wandelements eines vierten, fünften und sechsten Ausführungsbeispiels der erfindungsgemässen Vorrichtung entlang eines Schnitts quer zur Längsrichtung des Wandelements;
- Fig. 7: eine Draufsicht eines der Halteelemente des ersten, zweiten und dritten Ausführungsbeispiels der erfindungsgemässen Vorrichtung;
- Fig. 8: eine Draufsicht des Auflageelements des ersten, zweiten und dritten Ausführungsbeispiels der erfindungsgemässen Vorrichtung;
- Fig. 9: eine Draufsicht eines der Halteelemente des vierten, fünften und sechsten Ausführungsbeispiels der erfindungsgemässen Vorrichtung;
- Fig. 10: eine Draufsicht des Auflageelements des vierten, fünften und sechsten Ausführungsbeispiels der erfindungsgemässen Vorrichtung.

In **Fig. 1** ist eine Perspektivansicht eines ersten Ausführungsbeispiels der erfindungsgemässen Vorrichtung 1 gezeigt, welche zum Befestigen eines Temperierkörpers 2 (siehe Fig. 4) an einer Wand dient. Die Vorrichtung 1 besitzt ein zum Befestigen an der Wand dienendes Wandelement 10 mit einem an dem Wandelement 10 befestigten Auflageelement 11 zum Abstützen des Temperierkörpers 2 sowie zwei an dem Wandelement 10 befestigten Halteelementen 12, 13 zum Halten des Temperierkörpers 2. Das Wandelement 10 hat im an der Wand befestigten Zustand eine der Wand zugewandte erste Seite 10a und eine von der Wand abgewandte zweite Seite 10b. Das Wandelement 10 ist in Form einer eine Längsrichtung L definierenden Profilschiene 10 ausgebildet, welche im Bereich ihrer ersten Längskante 10c einen ersten Randbereich 14 und im Bereich ihrer zweiten Längskante 10d einen zweiten Randbereich 15 besitzt. Wenn das Wandelement 10 an einer Wand befestigt ist, erstrecken sich die beiden Randbereiche 14, 15 der Profilschiene 10 jeweils von der Ebene der Wandoberfläche Ew bzw. von der der Wand zugwandten ersten Seite 10a des Wandelements 10 unter einem schrägen, d.h. unter einem von 90° abweichenden Winkel weg. Wenn das Wandelement 10 an einer Wand montiert ist, sind die beiden Randbereiche 14, 15 der Profilschiene 10 jeweils gegenüber einem Mittenbereich 16 der Profilschiene 10 abgewinkelt. Der erste Randbereich 14 der Profilschiene 10 ist mittels einer parallel zur ersten Längskante 10c verlaufenden ersten Abkantung 18 abgewinkelt. Der zweite Randbereich 15 der Profilschiene 10 ist mittels einer parallel zur zweiten Längskante 10d verlaufenden zweiten Abkantung 19 abgewinkelt.

In **Fig. 2** ist eine Perspektivansicht eines zweiten Ausführungsbeispiels der erfindungsgemässen Vorrichtung 1 gezeigt, welche zum Befestigen eines Temperierkörpers 2 (siehe Fig. 4) an einer Wand dient. In Fig. 2 und in Fig. 1 werden für gleiche oder ähnliche abgebildete Elemente dieselben Bezugszeichen verwendet. Die Vorrichtung 1 des zweiten Ausführungsbeispiels unterscheidet sich von der Vorrichtung 1 des ersten Ausführungsbeispiels darin, dass das Wandelement 10 zweiteilig ausgebildet ist, nämlich aus einem ersten Teil 10-1 und einem zweiten Teil 10-2. Der erste Teil 10-1 des Wandelements 10 besitzt ein an dem Wandelement 10 befestigtes Auflageelement 11 zum Abstützen des Temperierkörpers 2 sowie ein an dem Wandelement 10 befestigtes erstes Halteelementen 12 zum Halten des Temperierkörpers 2. Der zweite Teil 10-2 des Wandelements 10 besitzt ein an dem Wandelement 10 befestigtes zweites Halteelementen 12 zum Halten des Temperierkörpers 2.

In **Fig. 3** ist eine Perspektivansicht eines dritten Ausführungsbeispiels der erfindungsgemässen Vorrichtung 1 gezeigt, welche zum Befestigen eines Temperierkörpers 2 (siehe Fig. 4) an einer Wand dient. In Fig. 3, Fig. 2 und Fig. 1 werden für gleiche oder ähnliche abgebildete Elemente dieselben Bezugszeichen verwendet. Die Vorrichtung 1 des dritten Ausführungsbeispiels unterscheidet sich von der Vorrichtung 1 des ersten Ausführungsbeispiels darin, dass das Wandelement 10 kürzer als bei der ersten Ausführungsform ist.

In **Fig. 4** ist eine Seitenansicht des ersten Ausführungsbeispiels der erfindungsgemässen Vorrichtung 1 in einem Anwendungsfall gezeigt, bei dem ein Temperierkörper 2 in Form eines mehrsäuligen Heizkörpers mittels der erfindungsgemässen Vorrichtung 1 an einer Wand (nicht gezeigt) befestigt ist. Man verwendet zwei voneinander beabstandet angeordnete erfindungsgemässe Vorrichtungen 1 zur Befestigung des Temperierkörpers 2 an einer Wand. Der Temperierkörper 2 liegt bei beiden Vorrichtungen 1 jeweils auf einem flächigen Auflagebereich A des Auflageelements 11 auf und ist mit Hilfe des ersten Halteelements 12 und des zweiten Halteelements 13 an der Profilschiene 10 der jeweiligen Vorrichtung 1 befestigt. Durch das Auflageelement 11 ist eine stabile Abstützung des Temperierkörpers 2 gewährleistet. Durch die beiden Halteelemente 12 und 13 der beiden Vorrichtungen ist der Temperierkörper 2 gegen Ausheben und seitliches Verschieben geschützt.

In **Fig. 1A, 1B, 1C und 1D** sind eine Perspektivansicht (wie in Fig. 1), eine Seitenansicht, eine Vorderansicht und eine Draufsicht des ersten Ausführungsbeispiels der erfindungsgemässen Vorrichtung 1 gezeigt. In Fig. 1A, 1B, 1C und 1D sowie in Fig. 1 werden für gleiche oder ähnliche abgebildete Elemente dieselben Bezugszeichen verwendet.

In **Fig. 2A, 2B, 2C und 2D** sind eine Perspektivansicht (wie in Fig. 2), eine Seitenansicht, eine Vorderansicht und eine Draufsicht des zweiten Ausführungsbeispiels der erfindungsgemässen Vorrichtung 1 gezeigt. In Fig. 2A, 2B, 2C und 2D sowie in Fig. 2 werden für gleiche oder ähnliche abgebildete Elemente dieselben Bezugszeichen verwendet.

In **Fig. 3A, 3B, 3C und 3D** sind eine Perspektivansicht (wie in Fig. 3), eine Seitenansicht, eine Vorderansicht und eine Draufsicht des dritten Ausführungsbeispiels der erfindungsgemässen Vorrichtung 1 gezeigt. In Fig. 3A, 3B, 3C und 3D sowie in Fig. 3 werden für gleiche oder ähnliche abgebildete Elemente dieselben Bezugszeichen verwendet.

Der Mittenbereich 16 der Profilschiene 10 ist ein ebener flächiger Bereich, welcher auf der von der Wand abgewandten zweiten Seite 10b der Profilschiene 10 eine ebene Oberfläche hat. Der Mittenbereich 16 der Profilschiene 10 hat auch auf der der Wand zugewandten zweiten Seite 10a der Profilschiene 10 eine ebene Oberfläche. Die Profilschiene 10 besitzt in dem Mittenbereich 16 mehrere Langlöcher 17. Diese dienen zur Befestigung der Profilschiene 10 an einer Wand z.B. mit Hilfe (nicht gezeigter) Schrauben. Die Profilschiene 10 besitzt in dem Mittenbereich 16 Langlöcher 17, dies sich orthogonal zur Längsrichtung L der Profilschiene 10 erstrecken. Die Profilschiene 10 kann in dem Mittenbereich 16 auch Langlöcher (nicht gezeigt) besitzen, dies sich orthogonal zur Längsrichtung L der Profilschiene 10 erstrecken.

Das Auflageelement 11 hat in seinem an dem Wandelement 10 befestigten Zustand einen sich quer zur Längsrichtung L erstreckenden flächigen Auflagebereich A mit einer Auflagefläche 11e. Die Auflagefläche 11e besitzt eine ebene Fläche, deren Auflageebene Ea zu der Längsrichtung L und zu einer durch die beiden Längskanten 10c, 10d der Profilschiene 10 definierten Profilebene Ep einen Winkel w3 bildet. Dieser Winkel w3 liegt im Bereich von 87° bis 90°. Vorzugsweise hat der Winkel w3 einen Wert von 89°.

Das Auflageelement 11 besitzt einen ersten Schenkel C und einen zweiten Schenkel D, der jeweils von dem flächigen Auflagebereich A des Auflageelements 11 abgewinkelt ist und sich jeweils in der von der Auflagefläche 11e des flächigen Auflagebereichs A abgewandten Richtung von dem Auflagebereich A weg erstreckt. D.h. beim an der Wand montierten Zustand der Vorrichtung 1 ertsrecken sich die beiden Schenkel C und D nach unten. Der erste Schenkel C des Auflageelements 11 besitzt einen ersten Wandkontakt-Bereich 11c des Auflageelements 11, und der zweite Schenkel D des Auflageelements 11 besitzt einen zweiten Wandkontakt-Bereich 11d des Auflageelements 11. Der erste Wandkontakt-Bereich 11c des Auflageelements 11 und der zweite Wandkontakt-Bereich 11d des Auflageelements 11 besitzen jeweils Wandkontakt-Flächen, die zusammen mit Wandkontakt-Flächen der der Wand zugewandten ersten Seite 10a des Wandelements 10 eine gemeinsame Wandkontakt-Ebene Ew parallel zur Längsrichtung L des Wandelements 10 bilden. Vorzugsweise sind die beiden Wandkontakt-Bereiche 11c und 11d des Auflageelements 11 ebene Flächen. Vorzugsweise ist auch die der Wand zugewandte erste Seite 10a eine ebene Fläche.

Die beiden Schenkel C und D des Auflageelements 11 sind jeweils flächige Bereiche, die von dem flächigen Auflagebereich A des Auflageelements 11 jeweils in einem Winkel w4 bzw. w5 abgewinkelt sind, der im Bereich von 80° und 100° liegt. Vorzugsweise haben die beiden Winkel w4 und w5 jeweils einen Wert von 90°, d.h. die beiden Schenkel C und D sind von dem flächigen Auflagebereich A rechtwinklig abgewinkelt. Die Breite Ba des Auflagebereichs A quer zur Längsrichtung L des Auflageelements 11 ist grösser als die Breite Bp der Profilschiene 10 quer zur Längsrichtung L.

Das Auflageelement 11 und die beiden Halteelemente 12, 13 sind mit dem Wandelement 10 formschlüssig verbunden, wie man am besten in Fig. 5, Fig. 7 und Fig. 8 bzw. in Fig. 6, Fig. 9 und Fig. 10 sieht. Das Auflageelement 11 und die beiden Halteelemente 12, 13 sind an dem Wandelement 10 eingehängt. Das Auflageelement 11 und die beiden Halteelemente 12, 13 können mit dem Wandelement 10 auch stoffschlüssig verbunden, insbesondere verschweisst, sein.

Die Vorrichtung 1 kann aus Stahl gefertigt sein. Vorzugsweise ist die Vorrichtung 1 aus Stahlblech unter Ausführung der Schritte des Schneidens, des Stanzens, des Abkantens und ggfs. des Schweissens gefertigt. Vorzugsweise hat das Stahlblech eine Dicke von 1 mm bis 3 mm.

Die Vorrichtung 1 kann alternativ aus einem Polymermaterial gefertigt sein. Vorzugsweise ist die Vorrichtung aus einem Polymermaterial unter Ausführung der Schritte des Spritzgiessens und ggfs. des Schweissens gefertigt. Die Vorrichtung 1 kann aus einem flächigen Polymermaterial unter Ausführung der Schritte des Schneidens, des Stanzens, des Abkantens und ggfs. des Schweissens gefertigt sein. Vorzugsweise hat das flächige Polymermaterial eine Dicke von 1 mm bis 10 mm. Das Polymermaterial kann ein faserverstärktes Polymermaterial sein.

In **Fig. 5** ist eine Schnittansicht des Wandelements 10 des ersten, zweiten und dritten Ausführungsbeispiels (siehe Fig. 1, Fig. 2, Fig. 3) der erfindungsgemässen Vorrichtung 1 entlang eines Schnitts quer zur Längsrichtung L des Wandelements 10 gezeigt.

In **Fig. 6** ist eine Schnittansicht des Wandelements 10 eines vierten, fünften und sechsten Ausführungsbeispiels der erfindungsgemässen Vorrichtung 1 entlang eines Schnitts quer zur Längsrichtung L des Wandelements 10 gezeigt. Diese drei weiteren Ausführungsbeispiele unterscheiden sich von den ersten drei Ausführungsbeispielen (Fig. 1, Fig. 2, Fig. 3) dadurch, dass die beiden abgewinkelten Randbereiche 14 und 15 unterschiedlich ausgebildet sind.

Der erste Randbereich 14 der Profilschiene 10 ist mittels einer parallel zur ersten Längskante 10c verlaufenden ersten Abkantung 18 abgewinkelt, und der zweite Randbereich 15 der Profilschiene 10 ist mittels einer parallel zur zweiten Längskante 10d verlaufenden zweiten Abkantung 19 abgewinkelt. Der erste Randbereich 14 und der zweite Randbereich 15 der Profilschiene 10 haben auf der von der Wand abgewandten zweiten Seite 10b der Profilschiene 10 jeweils mindestens einen Teilbereich 14a bzw. mindestens einen Teilbereich 15a, in welchem eine an diesen Teilbereich 14a, 15a angelegte jeweilige Tangentialebene T14a, T15a im an der Wand befestigten Zustand des Wandelements 10 mit der Ebene der Wandoberfläche Ew (siehe Fig. 1B, Fig. 2B, Fig, 3B) einen jeweiligen Winkel w1 bzw. w2 bildet, der grösser als 90° und kleiner als 180° ist. Vorzugsweise liegen der jeweilige Winkel w1 und w2 im Bereich von 120° bis 150°, noch bevorzugter im Bereich von 130° bis 140°.

In **Fig. 5** hat der mindestens eine Teilbereich 14a und der mindestens eine Teilbereich 15a auf der von der Wand abgewandten zweiten Seite 10b der Profilschiene 10 eine ebene Oberfläche.

In **Fig. 6** hat der mindestens eine Teilbereich 14a und der mindestens eine Teilbereich 15a auf der von der Wand abgewandten zweiten Seite 10b der Profilschiene 10 eine gekrümmte Oberfläche.

In **Fig. 7** ist ein Teil eines Halteelements 12 bzw. 13 des ersten, zweiten und dritten Ausführungsbeispiels in einer Draufsicht gezeigt. Das Haltelement 12 bzw. 13 besitzt jeweils zwei Kontaktbereiche 12a, 12b bzw. 13a, 13b, in welchen es in seinem an dem Wandelement 10 befestigten Zustand jeweils den ersten Randbereich 14 und den zweiten Randbereich 15 der Profilschiene 10 kontaktiert (siehe Fig. 5). Die beiden Kontaktbereiche 12a, 12b bzw. 13a, 13b der beiden Halteelemente 12 bzw. 13 kontaktieren den ersten Randbereich 14 bzw. den zweiten Randbereich 15 der Profilschiene 10 entlang der gesamten Querausdehnung des jeweiligen Randbereichs 14, 15 quer zur Längsrichtung L der Profilschiene 10. Dies trägt zu einem stabilen Formschluss zwischen den beiden Halteelementen 12 bzw. 13 und der Profilschiene 10 bei.

In **Fig. 8** ist das Auflageelement 11 des ersten, zweiten und dritten Ausführungsbeispiels in einer Draufsicht gezeigt. Das Auflageelement 11 besitzt zwei Kontaktbereiche 11a, 11b, in welchen es in seinem an dem Wandelement 10 befestigten Zustand jeweils den ersten Randbereich 14 und den zweiten Randbereich 15 der Profilschiene 10 kontaktiert. Die beiden Kontaktbereiche 11a, 11b des Auflageelements 11 kontaktieren den ersten Randbereich 14 bzw. den zweiten Randbereich 15 der Profilschiene 10 entlang der gesamten Querausdehnung des jeweiligen Randbereichs 14, 15 quer zur Längsrichtung L der Profilschiene 10. Dies trägt zu einem stabilen Formschluss zwischen dem Auflageelement 11 und der Profilschiene 10 bei. Man erkennt auch die beiden Wandkontakt-Bereiche 11c und 11d des Auflageelements 11.

In **Fig. 9** ist ein Teil eines Halteelements 12 bzw. 13 des vierten, fünften und sechsten Ausführungsbeispiels in einer Draufsicht gezeigt. Das Haltelement 12 bzw. 13 besitzt jeweils zwei Kontaktbereiche 12a, 12b bzw. 13a, 13b, in welchen es in seinem an dem Wandelement 10 befestigten Zustand jeweils den ersten Randbereich 14 und den zweiten Randbereich 15 der Profilschiene 10 kontaktiert (siehe Fig. 6). Die beiden Kontaktbereiche 12a, 12b bzw. 13a, 13b der beiden Halteelemente 12 bzw. 13 kontaktieren den ersten Randbereich 14 bzw. den zweiten Randbereich 15 der Profilschiene 10 entlang der gesamten Querausdehnung des jeweiligen Randbereichs 14, 15 quer zur Längsrichtung L der Profilschiene 10. Dies trägt zu einem stabilen Formschluss zwischen den beiden Halteelementen 12 bzw. 13 und der Profilschiene 10 bei.

In **Fig. 10** ist das Auflageelement 11 des vierten, fünften und sechsten Ausführungsbeispiels in einer Draufsicht gezeigt. Das Auflageelement 11 besitzt zwei Kontaktbereiche 11a, 11b, in welchen es in seinem an dem Wandelement 10 befestigten Zustand jeweils den ersten Randbereich 14 und den zweiten Randbereich 15 der Profilschiene 10 kontaktiert. Die beiden Kontaktbereiche 11a, 11b des Auflageelements 11 kontaktieren den ersten Randbereich 14 bzw. den zweiten Randbereich 15 der Profilschiene 10 entlang der gesamten Querausdehnung des jeweiligen Randbereichs 14, 15 quer zur Längsrichtung L der Profilschiene 10. Dies trägt zu einem stabilen Formschluss zwischen dem Auflageelement 11 und der Profilschiene 10 bei. Man erkennt auch die beiden Wandkontakt-Bereiche 11c und 11d des Auflageelements 11.

## Patentansprüche

1. Vorrichtung (1) zum Befestigen eines Temperierkörpers (2) an einer Wand, wobei die Vorrichtung (1) ein zum Befestigen an der Wand dienendes Wandelement (10) mit einem an dem Wandelement (10) befestigten Auflageelement (11) zum Abstützen des Temperierkörpers (2) sowie mindestens einem an dem Wandelement befestigten Halteelement (12, 13) zum Halten des Temperierkörpers (2) aufweist, wobei das Wandelement (10) im an der Wand befestigten Zustand eine der Wand zugewandte erste Seite (10a) und eine von der Wand abgewandte zweite Seite (10b) hat, wobei das Wandelement (10) in Form einer eine Längsrichtung (L) definierenden Profilschiene (10) ausgebildet ist, welche im Bereich ihrer ersten Längskante (10c) einen ersten Randbereich (14) und im Bereich ihrer zweiten Längskante (10d) einen zweiten Randbereich (15) aufweist, wobei sich die beiden Randbereiche (14, 15) der Profilschiene (10) im an der Wand befestigten Zustand des Wandelements (10) jeweils von der Ebene der Wandoberfläche (Ew) bzw. von der der Wand zugwandten ersten Seite (10a) des Wandelements (10) weg erstrecken, wobei der erste Randbereich (14) und der zweite Randbereich (15) der Profilschiene (10) auf der von der Wand abgewandten zweiten Seite (10b) der Profilschiene (10) jeweils mindestens einen Teilbereich (14a, bzw. 15a) haben, in welchem eine an diesen Teilbereich (14a, 15a) angelegte jeweilige Tangentialebene (T14a, T15a) im an der Wand befestigten Zustand des Wandelements mit der Ebene der Wandoberfläche einen jeweiligen Winkel (w1, w2) bildet, **dadurch gekennzeichnet, dass** der jeweiligen Winkel (w1, w2) im Bereich von 95° bis 175° liegt, wobei das mindestens eine Haltelement (12, 13) jeweils zwei Kontaktbereiche (12a, 12b bzw. 13a, 13b) aufweist, in welchen es in seinem an dem Wandelement befestigten Zustand jeweils den ersten Randbereich (14) und den zweiten Randbereich (15) der Profilschiene (10) kontaktiert, und/oder das Auflageelement (11) zwei Kontaktbereiche (11a, 11b) aufweist, in welchen es in seinem an dem Wandelement befestigten Zustand jeweils den ersten Randbereich (14) und den zweiten Randbereich (15) der Profilschiene (10) kontaktiert.

2. Vorrichtung nach Anspruch 1, **dadurch gekennzeichnet, dass** die beiden Randbereiche (14, 15) der Profilschiene (10) jeweils gegenüber einem Mittenbereich (16) der Profilschiene (10) abgewinkelt sind, wobei vorzugsweise der erste Randbereich (14) der Profilschiene (10) mittels einer parallel zur ersten Längskante (10c) verlaufenden ersten Abkantung (18) abgewinkelt ist und der zweite Randbereich (15) der Profilschiene (10) mittels einer parallel zur zweiten Längskante (10d) verlaufenden zweiten Abkantung (19) abgewinkelt ist.

3. Vorrichtung nach Anspruch 1 oder 2, **dadurch gekennzeichnet, dass** der Winkel (w1, w2), der durch die Tangentialebene (T14a, T15a) im an der Wand befestigten Zustand des Wandelements mit der Ebene der Wandoberfläche gebildet ist, im Bereich von 110° bis 160° liegt, noch bevorzugter im Bereich von 120° bis 150° liegt und am bevorzugtesten im Bereich von 130° bis 140° liegt, und/oder dass der mindestens eine Teilbereich (14a) des ersten Randbereichs (14) und der mindestens eine Teilbereich (15a) des zweiten Randbereichs (15) auf der von der Wand abgewandten zweiten Seite (10b) der Profilschiene (10) eine ebene Oberfläche hat oder der mindestens eine Teilbereich (14a) des ersten Randbereichs (14) und der mindestens eine Teilbereich (15a) des zweiten Randbereichs (15) auf der von der Wand abgewandten zweiten Seite (10b) der Profilschiene (10) eine gekrümmte Oberfläche hat.

4. Vorrichtung nach einem der vorhergehenden Ansprüche, **dadurch gekennzeichnet, dass** die beiden Kontaktbereiche (12a, 12b bzw. 13a, 13b) des mindestens einen Halteelements (12, 13) den ersten Randbereich (14) bzw. den zweiten Randbereich (15) der Profilschiene (10) entlang der gesamten Querausdehnung des jeweiligen Randbereichs (14, 15) quer zur Längsrichtung (L) der Profilschiene (10) kontaktieren.

5. Vorrichtung nach einem der Ansprüche 2 bis 4, **dadurch gekennzeichnet, dass** der Mittenbereich (16) der Profilschiene (10) ein ebener flächiger Bereich ist, welcher auf der von der Wand abgewandten zweiten Seite (10b) der Profilschiene (10) eine ebene Oberfläche hat, und/oder der Mittenbereich (16) der Profilschiene (10) ein ebener flächiger Bereich ist, welcher auf der der Wand zugewandten ersten Seite (10a) der Profilschiene (10) eine ebene Oberfläche hat.

6. Vorrichtung nach einem der vorhergehenden Ansprüche, **dadurch gekennzeichnet, dass** die Profilschiene (10) in dem Mittenbereich (16) Langlöcher (17) aufweist, wobei vorzugsweise die Profilschiene (10) in dem Mittenbereich (16) Langlöcher (17) aufweist, die sich orthogonal zur Längsrichtung (L) der Profilschiene (10) erstrecken, und/oder die sich parallel zur Längsrichtung (L) der Profilschiene (10) erstrecken, und dass das Auflageelement (11) in seinem an dem Wandelement befestigten Zustand einen sich quer zur Längsrichtung (L) erstreckenden flächigen Auflagebereich (A) mit einer Auflagefläche (11e) aufweist, wobei die Auflagefläche (11e) vorzugsweise eine ebene Fläche aufweist, deren Auflageebene (Ea) zu der Längsrichtung (L) und zu einer durch die beiden Längskanten (10c, 10d) der Profilschiene (10) definierten Profilebene (Ep) einen Winkel (w3) bildet, der im Bereich von 87° bis 90° liegt und vorzugsweise im Bereich von 88° und 89.5° liegt.

7. Vorrichtung nach einem der vorhergehenden Ansprüche, **dadurch gekennzeichnet, dass** die beiden Kontaktbereiche (11a, 11b) des Auflageelements (11) den ersten Randbereich (14) bzw. den zweiten Randbereich (15) der Profilschiene (10) entlang der gesamten Querausdehnung des jeweiligen Randbereichs (14, 15) quer zur Längsrichtung (L) der Profilschiene (10) kontaktieren.

8. Vorrichtung nach Anspruch 6 oder 7, **dadurch gekennzeichnet, dass** das Auflageelement (11) einen ersten Schenkel (C) und einen zweiten Schenkel (D) aufweist, der jeweils von dem flächigen Auflagebereich (A) des Auflageelements (11) abgewinkelt ist und sich jeweils in der von der Auflagefläche (11 e) des flächigen Auflagebereichs (A) abgewandten Richtung von dem Auflagebereich (A) weg erstreckt, wobei vorzugsweise der erste Schenkel (C) des Auflageelements (11) einen ersten Wandkontakt-Bereich (11c) des Auflageelements (11) aufweist und der zweite Schenkel (D) des Auflageelements (11) einen zweiten Wandkontakt-Bereich (11d) des Auflageelements (11) aufweist, wobei vorzugsweise der erste Wandkontakt-Bereich (11c) des Auflageelements (11) und der zweite Wandkontakt-Bereich (11d) des Auflageelements (11) jeweils Wandkontakt-Flächen aufweisen, die zusammen mit Wandkontakt-Flächen der der Wand zugewandten ersten Seite (10a) des Wandelements (10) eine gemeinsame Wandkontakt-Ebene (Ew) parallel zur Längsrichtung (L) des Wandelements (10) bilden, und/oder dass die beiden Schenkel (C, D) des Auflageelements (11) jeweils flächige Bereiche sind, die von dem flächigen Auflagebereich (A) des Auflageelements (11) jeweils in einem Winkel (w4, w5) abgewinkelt sind, der im Bereich von 80° und 100° liegt, wobei besonders bevorzugt die beiden Winkel (w4, w5) jeweils 90° betragen, und/oder dass die Breite (Ba) des Auflagebereichs (A) quer zur Längsrichtung (L) des Auflageelements (11) mindestens gleich gross wie die Breite (Bp) der Profilschiene (10) quer zur Längsrichtung (L) ist.

9. Vorrichtung nach einem der vorhergehenden Ansprüche, **dadurch gekennzeichnet, dass** das Auflageelement (11) und/oder das mindestens eine Halteelement (12, 13) mit dem Wandelement (10) formschlüssig verbunden sind, wobei vorzugsweise das Auflageelement (11) und/oder das mindestens eine Halteelement (12, 13) an dem Wandelement (10) eingehängt sind.

10. Vorrichtung nach einem der vorhergehenden Ansprüche, **dadurch gekennzeichnet, dass** das Auflageelement (11) und/oder das mindestens eine Halteelement (12, 13) mit dem Wandelement (10) stoffschlüssig verbunden sind, wobei vorzugsweise das Auflageelement (11) und/oder das mindestens eine Halteelement (12, 13) mit dem Wandelement (10) verschweisst sind.

11. Vorrichtung nach einem der Ansprüche 1 bis 10, **dadurch gekennzeichnet, dass** die Vorrichtung aus Stahl gefertigt ist, wobei vorzugsweise die Vorrichtung aus Stahlblech unter Ausführung der Schritte des Schneidens, des Stanzens, des Abkantens und ggfs. des Schweissens gefertigt ist, wobei vorzugsweise das Stahlblech eine Dicke von 1 mm bis 3 mm aufweist.

12. Vorrichtung nach einem der Ansprüche 1 bis 10, **dadurch gekennzeichnet, dass** die Vorrichtung aus einem Polymermaterial gefertigt ist, wobei vorzugsweise die Vorrichtung aus einem Polymermaterial unter Ausführung der Schritte des Spritzgiessens und ggfs. des Schweissens gefertigt ist, wobei vorzugsweise die Vorrichtung aus einem flächigen Polymermaterial unter Ausführung der Schritte des Schneidens, des Stanzens, des Abkantens und ggfs. des Schweissens gefertigt ist, wobei vorzugsweise das flächige Polymermaterial eine Dicke von 1 mm bis 10 mm aufweist, wobei vorzugsweise das Polymermaterial ein faserverstärktes Polymermaterial ist.

13. Vorrichtung nach einem der Ansprüche 1 bis 12, **dadurch gekennzeichnet, dass** die Vorrichtung ein einziges Wandelement (10), ein einziges an dem Wandelement (10) befestigtes Auflageelement (11) sowie zwei an dem Wandelement (10) befestigte Halteelemente (12, 13) aufweist.

14. Vorrichtung nach einem der Ansprüche 1 bis 12, **dadurch gekennzeichnet, dass** die Vorrichtung ein erstes Wandelement (10-1), ein einziges an dem ersten Wandelement (10-1) befestigtes Auflageelement (11) und ein einziges an dem ersten Wandelement (10-1) befestigtes erstes Halteelemente (12) aufweist sowie ein zweites Wandelement (10-2) und ein einziges an dem zweiten Wandelement (10-2) befestigtes zweites Halteelement (13) aufweist.

15. Vorrichtung nach einem der Ansprüche 6 bis 14, **dadurch gekennzeichnet, dass** an der Auflagefläche (11e) des flächigen Auflagebereichs (A) des Auflageelements (11) eine flächige Unterlage (G) abgebracht ist, wobei vorzugsweise die flächige Unterlage (G) ein Polymermaterial, insbesondere Holz oder Elastomermaterial, aufweist.

## Claims

1. Device (1) for fastening a temperature-control body (2) to a wall, wherein the device (1) comprises a wall element (10), which serves for fastening to the wall, having a support element (11), which is fastened to the wall element (10), for supporting the temperature-control body (2), and at least one holding element (12, 13), which is fastened to the wall element, for holding the temperature-control body (2), wherein, in the state in which it is fastened to the wall, the wall element (10) has a first side (10a) facing the wall and a second side (10b) facing away from the wall, wherein the wall element (10) is configured in the form of a profiled rail (10) which defines a longitudinal direction (L) and which, in the region of its first longitudinal edge (10c), comprises a first border region (14) and, in the region of its second longitudinal edge (10d), comprises a second border region (15), wherein, in the state in which the wall element (10) is fastened to the wall, the two border regions (14, 15) of the profiled rail (10) each extend away from the plane of the wall surface (Ew), respectively away from the first side (10a) of the wall element (10) that faces the wall, wherein the first border region (14) and the second border region (15) of the profiled rail (10) have, on the second side (10b) of the profiled rail (10) that faces away from the wall, at least one respective subregion (14a, or 15a) in which, in a state in which the wall element is fastened to the wall, a respective tangential plane (T14a, T15a) applied to this subregion (14a, 15a) forms a respective angle (w1, w2) with the plane of the wall surface, **characterized in that** the respective angle (w1, w2) lies in the range from 95° to 175°, wherein the at least one holding element (12, 13) comprises in each case two contact regions (12a, 12b or 13a, 13b) in which, in its state in which it is fastened to the wall element, it respectively contacts the first border region (14) and the second border region (15) of the profiled rail (10), and/or the support element (11) comprises two contact regions (11a, 11b) in which, in its state in which it is fastened to the wall element, it respectively contacts the first border region (14) and the second border region (15) of the profiled rail (10).

2. Device according to Claim 1, **characterized in that** the two border regions (14, 15) of the profiled rail (10) are each angled with respect to a central region (16) of the profiled rail (10), wherein preferably the first border region (14) of the profiled rail (10) is angled by means of a first fold (18) running parallel to the first longitudinal edge (10c), and the second border region (15) of the profiled rail (10) is angled by means of second fold (19) running parallel to the second longitudinal edge (10d).

3. Device according to Claim 1 or 2, **characterized in that** the angle (w1, w2), which, in the state of the wall element in which it is fastened to the wall, is formed by the tangential plane (T14a, T15a) with the plane of the wall surface, lies in the range from 110° to 160°, more preferably lies in the range from 120° to 150°, and most preferably lies in the range from 130° to 140°, and/or **in that** the at least one subregion (14a) of the first border region (14) and the at least one subregion (15a) of the second border region (15) have a planar surface on the second side (10b) of the profiled rail (10) that faces away from the wall, or the at least one subregion (14a) of the first border region (14) and the at least one subregion (15a) of the second border region (15) have a curved surface on the second side (10b) of the profiled rail (10) that faces away from the wall.

4. Device according to one of the preceding claims, **characterized in that** the two contact regions (12a, 12b or 13a, 13b) of the at least one holding element (12, 13) contact the first border region (14) or the second border region (15) of the profiled rail (10) along the entire transverse extent of the respective border region (14, 15) transversely to the longitudinal direction (L) of the profiled rail (10).

5. Device according to one of Claims 2 to 4, **characterized in that** the central region (16) of the profiled rail (10) is a planar flat region which has a planar surface on the second side (10b) of the profiled rail (10) that faces away from the wall, and/or the central region (16) of the profiled rail (10) is a planar flat region which has a planar surface on the first side (10a) of the profiled rail (10) that faces the wall.

6. Device according to one of the preceding claims, **characterized in that** the profiled rail (10) comprises slots (17) in the central region (16), wherein preferably the profiled rail (10) comprises slots (17) in the central region (16) which extend orthogonally to the longitudinal direction (L) of the profiled rail (10), and/or which extend parallel to the longitudinal direction (L) of the profiled rail (10), and **in that**, in its state in which it is fastened to the wall element, the support element (11) comprises a flat support region (A), with a support surface (11e), that extends transversely to the longitudinal direction (L), wherein the support surface (11e) preferably comprises a planar surface whose support plane (Ea) forms, with respect to the longitudinal direction (L) and with respect to a profiled plane (Ep) defined by the two longitudinal edges (10c, 10d) of the profiled rail (10), an angle (w3) which lies in the range from 87° and 90°, and preferably lies in the range from 88° to 89.5°.

7. Device according to one of the preceding claims, **characterized in that** the two contact regions (11a, 11b) of the support element (11) contact the first border region (14) and, respectively the second border region (15,) of the profiled rail (10) along the entire transverse extent of the respective border region (14, 15) transversely to the longitudinal direction (L) of the profiled rail (10) .

8. Device according to Claim 6 or 7, **characterized in that** the support element (11) comprises a first leg (C) and a second leg (D) which are each angled from the flat support region (A) of the support element (11) and each extend away from the support region (A) in the direction facing away from the support surface (11e) of the flat support region (A), wherein preferably the first leg (C) of the support element (11) comprises a first wall contact region (11c) of the support element (11), and the second leg (D) of the support element (11) comprises a second wall contact region (11d) of the support element (11), wherein preferably the first wall contact region (11c) of the support element (11) and the second wall contact region (11d) of the support element (11) each comprise wall contact surfaces which, together with wall contact surfaces of the first side (10a) of the wall element (10) that faces the wall, form a common wall contact plane (Ew) parallel to the longitudinal direction (L) of the wall element (10), and/or **in that** the two legs (C, D) of the support element (11) are in each case flat regions which are angled from the flat support region (A) of the support element (11) in each case at an angle (w4, w5) which lies in the range from 80° to 100°, wherein particularly preferably the two angles (w4, w5) are each 90°, and/or **in that** the width (Ba) of the support region (A) transversely to the longitudinal direction (L) of the support element (11) is at least equal to the width (Bp) of the profiled rail (10) transversely to the longitudinal direction (L).

9. Device according to one of the preceding claims, **characterized in that** the support element (11) and/or the at least one holding element (12, 13) are/is connected to the wall element (10) in a form-fitting manner, wherein preferably the support element (11) and/or the at least one holding element (12, 13) are suspended on the wall element (10).

10. Device according to one of the preceding claims, **characterized in that** the support element (11) and/or the at least one holding element (12, 13) are/is connected to the wall element (10) in an integrally bonded manner, wherein preferably the support element (11) and/or the at least one holding element (12, 13) are/is welded to the wall element (10) .

11. Device according to one of Claims 1 to 10, **characterized in that** the device is manufactured from steel, wherein preferably the device is manufactured from steel sheet while carrying out the steps of cutting, stamping, bending and, where appropriate, welding, wherein preferably the steel sheet comprises a thickness of 1 mm to 3 mm.

12. Device according to one of Claims 1 to 10, **characterized in that** the device is manufactured from a polymer material, wherein preferably the device is manufactured from a polymer material while carrying out the steps of injection-moulding and, where appropriate, welding, wherein preferably the device is manufactured from a flat polymer material while carrying out the steps of cutting, stamping, bending and, where appropriate, welding, wherein preferably the flat polymer material comprises a thickness of 1 mm to 10 mm, wherein preferably the polymer material is a fibre-reinforced polymer material.

13. Device according to one of Claims 1 to 12, **characterized in that** the device comprises a single wall element (10), a single support element (11) fastened to the wall element (10), and two holding elements (12, 13) fastened to the wall element (10).

14. Device according to one of Claims 1 to 12, **characterized in that** the device comprises a first wall element (10-1), a single support element (11) fastened to the first wall element (10-1), and a first holding element (12) fastened to the first wall element (10-1), and also comprises a second wall element (10-2) and a single second holding element (13) fastened to the second wall element (10-2).

15. Device according to one of Claims 6 to 14, **characterized in that** a flat underlay (G) is mounted on the support surface (11e) of the flat support region (A) of the support element (11), wherein preferably the flat underlay (G) contains a polymer material, in particular wood or elastomer material.

## Revendications

1. Dispositif (1) permettant de fixer un corps de thermorégulation (2) à une paroi, le dispositif (1) comprenant un élément pour paroi (10) servant à la fixation à la paroi et doté d'un élément d'appui (11) fixé à l'élément pour paroi (10) pour le support du corps de thermorégulation (2) ainsi que d'au moins un élément de retenue (12, 13) fixé à l'élément pour paroi pour la retenue du corps de thermorégulation (2), l'élément pour paroi (10) ayant, dans l'état fixé à la paroi, un premier côté (10a) tourné vers la paroi et un deuxième côté (10b) opposé à la paroi, l'élément pour paroi (10) étant réalisé sous la forme d'un rail profilé (10) définissant une direction longitudinale (L), lequel comprend, dans la région de sa première arête longitudinale (10c), une première région de bord (14) et, dans la région de sa deuxième arête longitudinale (10d), une deuxième région de bord (15), les deux régions de bord (14, 15) du rail profilé (10), à l'état fixé à la paroi de l'élément pour paroi (10), s'étendant respectivement à l'écart du plan de la surface de paroi (Ew) ou du premier côté (10a) de l'élément pour paroi (10) tourné vers la paroi, la première région de bord (14) et la deuxième région de bord (15) du rail profilé (10) ayant, sur le deuxième côté (10b) du rail profilé (10) opposé à la paroi, respectivement au moins une région partielle (14a ou 15a), dans laquelle un plan tangentiel (T14a, T15a) respectif appliqué contre cette région partielle (14a, 15a), dans l'état fixé à la paroi de l'élément pour paroi, forme avec le plan de la surface de paroi un angle (w1, w2) respectif, **caractérisé en ce que** l'angle (w1, w2) respectif est situé dans la plage de 95° à 175°, l'au moins un élément de retenue (12, 13) comprenant respectivement deux régions de contact (12a, 12b ou 13a, 13b) dans lesquelles, dans son état fixé à l'élément pour paroi, il vient en contact respectivement avec la première région de bord (14) et la deuxième région de bord (15) du rail profilé (10), et/ou l'élément d'appui (11) comprenant deux régions de contact (11a, 11b) dans lesquelles, dans son état fixé à l'élément pour paroi, il vient en contact respectivement avec la première région de bord (14) et la deuxième région de bord (15) du rail profilé (10).

2. Dispositif selon la revendication 1, **caractérisé en ce que** les deux régions de bord (14, 15) du rail profilé (10) sont coudées respectivement par rapport à une région centrale (16) du rail profilé (10), la première région de bord (14) du rail profilé (10) étant de préférence coudée au moyen d'un premier bord replié (18) s'étendant parallèlement à la première arête longitudinale (10c) et la deuxième région de bord (15) du rail profilé (10) étant coudée au moyen d'un deuxième bord replié (19) s'étendant parallèlement à la deuxième arête longitudinale (10d).

3. Dispositif selon la revendication 1 ou 2, **caractérisé en ce que** l'angle (w1, w2) qui est formé par le plan tangentiel (T14a, T15a) avec le plan de la surface de paroi dans l'état fixé à la paroi de l'élément pour paroi se situe dans la plage de 110° à 160°, de préférence dans la plage de 120° à 150° et idéalement dans la plage de 130° à 140°, et/ou **en ce que** l'au moins une région partielle (14a) de la première région de bord (14) et l'au moins une région partielle (15a) la deuxième région de bord (15) ont, sur le deuxième côté (10b) du rail profilé (10) opposé à la paroi, une surface plane ou l'au moins une région partielle (14a) de la première région de bord (14) et l'au moins une région partielle (15a) de la deuxième région de bord (15) ont, sur le deuxième côté (10b) du rail profilé (10) opposé à la paroi, une surface incurvée.

4. Dispositif selon l'une des revendications précédentes, **caractérisé en ce que** les deux régions de contact (12a, 12b ou 13a, 13b) de l'au moins un élément de retenue (12, 13) viennent en contact avec la première région de bord (14) ou la deuxième région de bord (15) du rail profilé (10) le long de toute l'étendue transversale de la région de bord respective (14, 15) transversalement à la direction longitudinale (L) du rail profilé (10).

5. Dispositif selon l'une des revendications 2 à 4, **caractérisé en ce que** la région centrale (16) du rail profilé (10) est une région bidimensionnelle plane, laquelle a une surface plane sur le deuxième côté (10b) du rail profilé (10) opposé à la paroi, et/ou la région centrale (16) du rail profilé (10) est une région bidimensionnelle plane, laquelle a une surface plane sur le premier côté (10a) du rail profilé (10) tourné vers la paroi.

6. Dispositif selon l'une des revendications précédentes, **caractérisé en ce que** le rail profilé (10) comprend, dans la région centrale (16), des trous oblongs (17), le rail profilé (10) comprenant de préférence, dans la région centrale (16), des trous oblongs (17) qui s'étendent perpendiculairement à la direction longitudinale (L) du rail profilé (10) et/ou qui s'étendent parallèlement à la direction longitudinale (L) du rail profilé (10), et **en ce que** l'élément d'appui (11) comprend, dans son état fixé à l'élément pour paroi, une région d'appui plane (A) s'étendant transversalement à la direction longitudinale (L) et dotée d'une surface d'appui (11e), la surface d'appui (11e) comprenant de préférence une surface plane dont le plan d'appui (Ea) forme, par rapport à la direction longitudinale (L) et par rapport à un plan de profilé (Ep) défini par les deux arêtes longitudinales (10c, 10d) du rail profilé (10), un angle (w3) qui se situe dans la plage de 87° à 90° et de préférence dans la plage de 88° à 89,5°.

7. Dispositif selon l'une des revendications précédentes, **caractérisé en ce que** les deux régions de contact (11a, 11b) de l'élément d'appui (11) viennent en contact avec la première région de bord (14) ou la deuxième région de bord (15) du rail profilé (10) le long de toute l'étendue transversale de la région de bord (14, 15) respective transversalement à la direction longitudinale (L) du rail profilé (10).

8. Dispositif selon la revendication 6 ou 7, **caractérisé en ce que** l'élément d'appui (11) comprend une première branche (C) et une deuxième branche (D), qui est coudée respectivement à partir de la région d'appui plane (A) de l'élément d'appui (11) et s'étend respectivement à l'écart de la région d'appui (A) dans la direction opposée à la surface d'appui (11e) de la région d'appui plane (A), la première branche (C) de l'élément d'appui (11) comprenant de préférence une première région de contact de paroi (11c) de l'élément d'appui (11) et la deuxième branche (D) de l'élément d'appui (11) comprenant une deuxième région de contact de paroi (11d) de l'élément d'appui (11), la première région de contact de paroi (11c) de l'élément d'appui (11) et la deuxième région de contact de paroi (11d) de l'élément d'appui (11) comprenant de préférence respectivement des surfaces de contact de paroi qui, conjointement avec des surfaces de contact de paroi du premier côté (10a) de l'élément pour paroi (10) tourné vers la paroi, forment un plan de contact de paroi commun (Ew) parallèlement à la direction longitudinale (L) de l'élément pour paroi (10), et/ou **en ce que** les deux branches (C, D) de l'élément d'appui (11) sont respectivement des régions planes qui sont coudées à partir de la région d'appui plane (A) de l'élément d'appui (11) respectivement suivant un angle (w4, w5) qui est situé dans la plage de 80° à 100°, les deux angles (w4, w5) valant respectivement 90° de manière particulièrement préférée, et/ou **en ce que** la largeur (Ba) de la région d'appui (A) transversalement à la direction longitudinale (L) de l'élément d'appui (11) est au moins égale à la largeur (Bp) du rail profilé (10) transversalement à la direction longitudinale (L).

9. Dispositif selon l'une des revendications précédentes, **caractérisé en ce que** l'élément d'appui (11) et/ou l'au moins un élément de retenue (12, 13) sont reliés à l'élément pour paroi (10) par complémentarité de forme, l'élément d'appui (11) et/ou l'au moins un élément de retenue (12, 13) étant de préférence suspendus à l'élément pour paroi (10).

10. Dispositif selon l'une des revendications précédentes, **caractérisé en ce que** l'élément d'appui (11) et/ou l'au moins un élément de retenue (12, 13) sont reliés à l'élément pour paroi (10) par liaison de matière, l'élément d'appui (11) et/ou l'au moins un élément de retenue (12, 13) étant de préférence soudés avec l'élément pour paroi (10).

11. Dispositif selon l'une des revendications 1 à 10, **caractérisé en ce que** le dispositif est fabriqué à partir d'acier, le dispositif étant de préférence fabriqué à partir de tôle d'acier par mise en œuvre des étapes de découpage, d'estampage, de repliage et éventuellement de soudage, la tôle d'acier présentant de préférence une épaisseur de 1 mm à 3 mm.

12. Dispositif selon l'une des revendications 1 à 10, **caractérisé en ce que** le dispositif est fabriqué à partir d'une matière polymère, le dispositif étant de préférence fabriqué à partir d'une matière polymère par mise en œuvre des étapes de moulage par injection et éventuellement de soudage, le dispositif étant de préférence fabriqué à partir d'une matière polymère plane par mise en œuvre des étapes de découpage, d'estampage, de repliage et éventuellement de soudage, la matière polymère plane présentant de préférence une épaisseur de 1 mm à 10 mm, la matière polymère étant de préférence une matière polymère renforcée par des fibres.

13. Dispositif selon l'une des revendications 1 à 12, **caractérisé en ce que** le dispositif comprend un seul élément pour paroi (10), un seul élément d'appui (11) fixé à l'élément pour paroi (10) ainsi que deux éléments de retenue (12, 13) fixés à l'élément pour paroi (10).

14. Dispositif selon l'une des revendications 1 à 12, **caractérisé en ce que** le dispositif comprend un premier élément pour paroi (10-1), un seul élément d'appui (11) fixé au premier élément pour paroi (10-1) et un seul premier élément de retenue (12) fixé au premier élément pour paroi (10-1) ainsi qu'un deuxième élément pour paroi (10-2) et un seul deuxième élément de retenue (13) fixé au deuxième élément pour paroi (10-2).

15. Dispositif selon l'une des revendications 6 à 14, **caractérisé en ce qu'**un support plan (G) est appliqué sur la surface d'appui (11e) de la région d'appui plane (A) de l'élément d'appui (11), le support plan (G) comprenant de préférence une matière polymère, en particulier du bois ou une matière élastomère.
